# EUROPÄISCHE PATENTSCHRIFT

(11) **EP 1 168 294 B1**
(45) Veröffentlichungstag und Bekanntmachung des Hinweises auf die Patenterteilung: **10.12.2008**
(21) Anmeldenummer: 01115455.6
(22) Anmeldetag: 27.06.2001
(51) Int. Cl.: G09G 5/10, G09G 5/02

(54) **Gamma korrigiertes Alpha-Blending**
Alpha blending with gamma correction
Mélangeur alpha avec correction de gamma

(30) Priorität: 29.06.2000 DE 10030787; 31.07.2000 DE 10037661
(43) Veröffentlichungstag der Anmeldung: 02.01.2002
(73) Patentinhaber: Johnson Controls Automotive Electronics GmbH, 75196 Remchingen (DE)
(72) Erfinder: Lauer, Hans-Ulrich, Dr., 71665 Vaihingen (DE); Hartmann, Peter, 76229 Karlsruhe (DE)
(74) Vertreter: Hemmelmann, Klaus

(56) Entgegenhaltungen:
- US-A- 5 774 112
- US-A- 5 831 604

## Beschreibung

Die vorliegende Erfindung betrifft ein Verfahren und eine Vorrichtung zur Durchführung des Verfahrens, zur graphischen Aufbereitung von auf einem Bildschirm dargestellter Information, wobei der matrix-organisierte Bildschirm aus einer Vielzahl einzelner Bildelemente (Pixel) aufgebaut ist, deren Lichtemission jeweils durch ein am Bildelement anliegendes elektrisches Signal (Videosignal), insbesondere durch eine Spannung, kontrolliert wird, wobei die Leuchtdichte der Lichtemission einem bestimmten Informationswert, insbesondere einer Farbe und/oder einer Helligkeit, entspricht und wobei in einem Bildelement zwei Informationswerte (Layer) zu einem Gesamtwert überlagerbar sind und die Überlagerung der Informationswerte einer Überlagerung der den Informationswerten zugeordneten elektrischen Signale, insbesondere einer Addition der elektrischen Signale nach dem Prinzip des "Alpha-Blending", entspricht.

Derartige Überlagerungen zweier graphischer Bildebenen (Layer) auf einem Bildschirm treten dort auf, wo eine Graphik auf einem aktiven, eine eigene Helligkeit aufweisenden Hintergrund dargestellt werden soll. Zur Überlagerung solcher Layer ist die Operation des sogenannten "Alpha-Blending" bekannt, nach der die resultierende Farbe F eines Bildpunktes (Pixels) nach dem Formalismus $F = {α F }_{Hintergrund} + \left(1+α\right) ⁢ {F}_{Vordergrund}$ berechnet wird, wobei α Werte zwischen'0 und 1 annehmen kann.

Eine spezielle Anwendung, in der ebenfalls Alpha-Blending eingesetzt wird, ist die Operation das sogenannten "Anti-Aliasing", mit dem die Darstellung schräger Konturen auf matrix-organisierten Bildschirmen optimiert wird. Das Anti-Aliasing führt zu einer Korrektur der bei solchen Darstellungen zwangsläufig auftretenden Treppeneffekte, indem eine optische Verschmierung der durch Pixel definierten - Kontur durch Mittelung der Leuchtstärke einander benachbarter Pixel erreicht wird. Das Alpha-Blending spielt dabei insofern eine Rolle, als schräg zum Raster des Bildschirms verlaufende Konturen, beispielsweise Linien, über Pixel verlaufen, die teils der Hintergrundfarbe und teils der Vordergrundfarbe zugeordnet werden müssen. Die Farb- oder Helligkeitsinformation dieser Pixel wird dann aus der Interpolation von Vordergrundfarbe und Hintergrundfarbe, entsprechend der geometrischen Überdeckung, gewonnen. Zur Interpolation werden bislang die binär vorliegenden Videodaten der Vordergrundfarbe und der Hintergrundfarbe benutzt, wobei die drei Primärfarben Rot, Grün, Blau getrennt berechnet werden.

Ein Beispiel dieser Interpolation ist vom Dokument US-A-5 831 604 veröffentlicht worden.

Bei dieser Art der Interpolation wird jedoch vernachlässigt, daß zwischen dem Videosignal und der mit dem Videosignal erzeugten Leuchtdichte kein linearer Zusammenhang besteht, sondern daß die Leuchtdichte für Kathodenstrahlröhren und gamma-korrigierte LCD-Bildschirme der Beziehung $I = {\left(k⋅u+h\right)}^{y}$ folgt, wobei 1 die normierte Leuchtdichte, k ein Kontrastfaktor mit Nennwert k = 1, u ein normiertes Videosignal zwischen 0 und 1, h die normierte Grundhelligkeit mit Nennwert h = 0 und y ein Exponent insbesondere im Wertebereich zwischen 2.2 und 2.8 ist. Wegen dieser nichtlinearen Abhängigkeit kommt es gerade bei der Überlagerung durch Alpha-Blending zu störenden Artefakten wie beispielsweise dem Perlschnureffekt, der u.a. bewirkt, daß auf einer sich auf dem Bildschirm bewegenden Linienkontur hintereinander angeordnete Stellen unterschiedlicher Helligkeit entlanglaufen. Diese Artefakte beeinträchtigen den optischen Eindruck des Betrachtes enorm und sind gerade im Falle von Informationsanzeigen, bei denen der Zeiger eines analogen Instrumentes auf einem Bildschirm simuliert werden, besonders störend. Solange Bildschirmanzeigen von derart schlechter Qualität sind, können sie den Einsatz herkömmlicher Analoginstrumente nicht ersetzen.

Aufgabe der vorliegenden Erfindung ist es daher, ein Verfahren zu schaffen, das derartige Artefakte mit einfachen Mitteln korrigiert und so zu einer Steigerung der optischen Qualität von Bildschirmanzeigen führt. Gleichzeitig ist es Aufgabe der Erfindung, ein Anzeigeinstrument zu schaffen, das dieses Verfahren umsetzt.

Diese Aufgaben werden durch das Verfahren nach Anspruch 1 und die Vorrichtung nach Anspruch 9 gelöst.

Erfindungswesentlicher Grundgedanke ist, daß bei der Überlagerung zweier oder mehrerer Layer der nichtlineare Zusammenhang zwischen der Stärke des Videosignales und der optischen Leuchtdichte berücksichtigt wird. Dabei wird die Überlagerung im optischen Bereich, also im vom Auge wahrgenommenen Luminanzbereich, und nicht - wie bislang - im elektrischen Bereich durchgeführt. Das bedeutet, daß die den elektrischen Videosignalen zugeordnete optische Wirkung überlagert wird. Dabei ist je nach Bildschirmtyp eine von zwei Vorgehensweisen zu bevorzugen. In einem Fall wird das Signal vom elektrischen Wertebereich, der beispielsweise durch ein 8-bit Wort dargestellt ist, unter Berücksichtigung des nichtlinearen Zusammenhanges l = (k · u + h)^{γ} in den optischen Wertebereich transformiert, dort die Überlagerung durchgeführt und das Resultat der Überlagerung vermittels der inversen Gleichung in den elektrischen Wertebereich zurück transformiert, wobei mit dem das Videosignal repräsentierenden elektrischen Wert der Bildpunkt angesteuert wird. Falls sich das Verhalten des Bildschirms nicht mit ausreichender Genauigkeit durch den funktionellen Zusammenhang beschreiben läßt, wird die Transformation anhand gemessener Werte durchgeführt, die das tatsächliche Verhalten des Bildschirms charakterisieren. Für die Rücktransformation werden gegebenenfalls interpolierte inverse Werte benutzt.

Der Vorteil der Erfindung liegt vor allem darin, daß bei der Überlagerung die optische Wirkung berücksichtigt wird, was im Betrachter ein stärkeres Gefühl der Harmonie erweckt. Mit der Erfindung läßt sich ein Blending zweier Bildebenen natürlich wirkend und damit wirklichkeitsnah vornehmen. Dabei kann die Korrektur mit einfachen, meist ohnehin vorhandenen Mitteln und damit kostengünstig realisiert werden. Besonders beeindruckend zeigen sich die Vorteile der Korrektur im Falle des Anti-Aliasing, da die dort unternommene Mittelung über die Farbwerte benachbarter Pixel nunmehr zu einer optischen, auf den Betrachter abgestimmten - Verschmierung führt, während die bekannte elektrische Verschmierung als solche zu erkennen war und zu den genannten Artefakten führte. Die optische Verschmierung wirkt harmonischer und mindert so die Artefakte deutlich.

Das erfindungsgemäße Verfahren läßt sich daher besonders vorteilhaft im Falle von auf einem Bildschirm bewegten Liniengraphiken anwenden. Beispielsweise können mit der Erfindung analoge Zeigerinstrumente, wie sie beispielsweise als Drehzahlmesser oder Tachometer in Fahrzeugen zum Einsatz kommen, graphisch simuliert werden. So kann sich die durch einen Pfeil auf einem Display dargestellte Tachonadel um ihren Drehpunkt bewegen, ohne daß es an ihren durch Linien dargestellten Kanten zu störenden Perlschnureffekten kommt.

Um den nichtlinearen Zusammenhang zwischen den elektrischen Werten und den optischen Werten zu berücksichtigen, bieten sich zwei Vorgehensweisen an. So ist es möglich, den Zusammenhang eineseits als Funktion oder andererseits als Wertetabelle vorzugeben. Im Falle der Funktion, die der oben dargestellten entspricht, muß bei jeder Überlagerung Rechenleistung aufgewendet werden. Bei der Leistungsfähigkeit heutiger Prozessoren spielt diese zusätzliche Anforderung keine bedeutsame Rolle und ist entsprechend schnelle durchzuführen. Um die Geschwindigkeit der Korrektur zu steigern, ist es vorteilhaft, den Zusammenhang in einer Wertetabelle niederzulegen, aus der sich der Prozessor unter Vorgabe des elektrischen Wertes den optischen Wert entnimmt.

Statt von einem theoretischen oder lediglich angenährten Zusammenhang zwischen elektrischen und optischen Werten auszugehen ist es mitunter - wie oben erwähnt - vorteilhaft, den Zusammenhang, der sich in dem Exponenten y ausdrückt, für den speziellen Bildschirm genau auszumessen, um eine realitätsnahe und damit optimale Transformation gewährleisten zu können. Die realen Meßwerte werden dann in einer Datei (Look-Up-Table) zusammengestellt, die bei der Transformation ausgelesen wird. Dabei ist es ausreichend, den Zusammenhang für einen Typ oder eine Baureihe des Bildschirms auszumessen, da davon auszugehen ist, daß sich der Exponenten individuell von Monitor zu Monitor nur wenig ändert. Um den rechnerischen und damit apparativen Aufwand zu mindern und damit die Erfindung auch für den Einsatz in Massenartikeln wie in Fahrzeuginstrumenten attraktiv zu machen, kann es vorteilhaft sein, die Transformation durch eine Nährungsfunktion vorzunehmen und damit die individuell möglichen, aber geringen Unterschiede zwischen verschiedenen Arten von Bildschirmen zu akzeptieren.

Eine besondere Ausführungsform der Erfindung wird im folgenden anhand des in der Figur dargestellten Blockschaltbildes näher beschrieben:

Die Figur zeigt das Blockschaltbild zur gamma-korrigierten Mischung zweier graphischer Layer. Dabei werden die eingehenden Daten von einem elektrischen Wertebereich 1 in einen optischen Wertebereich 2 und von dort zurück in einen elektrischen Wertebereich 3 transformiert. In diesem Falle sind die eingehenden Daten sechs Videodaten 4, wobei jede der drei Primärfarben als Vordergrund- und Hintergrundfarbe vorhanden ist. Die ursprünglich eingehenden Daten sind in den nachfolgenden Gleichungen mit a indiziert. Sie durchlaufen ein Transformatormodul 5 mit fest programmierter Tabelle (Look-up-table), in welcher der Zusammenhang zwischen den elektrischen Videodaten und ihrer optischen Wirkung niedergelegt ist. Bei einer Farbtiefe von N bit pro Farbe hat jede Look-up-table die gleiche Kennlinie 6. Die rechnerische Transformation geschieht nach dem folgendem Zusammenhang: ${u}_{b} ( {u}_{a} ) = next integer \left\{( {2}^{N} - 1 ) ⋅ {\left[{u}_{a}/\left({2}^{N}-1\right)\right]}^{y}\right\} ,$ wobei uₐ∈{0, 1 ......., 2^{N} - 1} und u_{b}∈{0, 1 ......, 2^{N} - 1} ist, während y = 2.2 in diesem Ausführungsbeispiel ist. Wie betont, kann die Transformation auch unter Zugrundelegung gemessener Werte geschehen. Nach der Transformation durch das Transformatormodul 5 sind die Daten 7 mit b indiziert und werden einem weiteren Rechenmodul 8 zugeführt. Dieses Modul 8 führt das Alpha-Blending - im speziellen Fall das Anti-Aliasing - mit den in den optischen Wertebereich 2 transformierten Werten der Hintergrundsfarbe 7H und der Vordergrundsfarbe 7V in bekannter Art durch. Die Daten 9 sind nun mit c indiziert. Das zur Berechnung verwendete Funktional hat die allgemeine Form u_{c} = f (u_{bV}, u_{bH}, α).

Die so berechneten Videodaten werden nun mittels eines Rücktransformators 10 vom optischen Wertebereich 2 zurücktransformiert in den elektrischen Bereich 3. Die Rücktransformation zu mit d indizierten Werten 11 geschieht in diesem Ausführungsbeispiel vermittels einer zur Transformation inversen Korrektur-Kennlinie: ${u}_{d} ( {u}_{c} ) = next_integer { ( {2}^{N} - 1 ) ⋅ {\left[{u}_{c}/\left({2}^{N}-1\right)\right]}^{1 / y} } .$ wobei u_{c} ∈{0, 1 ......., 2^{N} - 1}, U_{d} ∈{0, 1 ......., 2^{N} - 1} und 1/ γ = 0.45 ist. Die Rücktransformation kann gegebenenfalls anhand der invertierten gemessenen Werte vorgenommen werden. Nach der Rücktransformation stehen die benötigten Videodaten zur Verfügung, die nun erfindungsemäß korrigiert sind.

Die Transformatoren sind dabei entweder im Random Access Memory (RAM) des für die Umsetzung der Erfindung eingesetzten Computers als ladbare Datei realisiert oder sie sind in einem Read Only Memory (ROM) festgelegt.

## Patentansprüche

1. Verfahren zur graphischen Aufbereitung von auf einem matrixorganisierten Bildschirm dargestellter Information, wobei der Bildschirm aus einer Vielzahl einzelner Bildelemente aufgebaut ist, deren Lichtemission jeweils durch ein am Bildelement anliegendes elektrisches Signal, kontrolliert wird, wobei die Leuchtdichte der Lichtemission einem bestimmten Informationswert, insbesondere einer Farbe und/oder einer Helligkeit, entspricht und wobei das Verfahren darin besteht, dass zwei Informationswerte zu einem Gesamtwert überlagert werden, insbesondere ensprechend einer Addition der den Informationswerten zugeordneten elektrischen Signale nach dem Prinzip des "Alpha-Blending", **dadurch gekennzeichnet, dass** bei der Überlagerung eine Korrektur vorgenommen wird, bei der die nichtlineare Abhängigkeit zwischen der Stärke des elektrischen Signales und der optischen Leuchtdichte des Bildelementes berücksichtigt wird.

2. Verfahren nach Anspruch 1,
**dadurch gekennzeichnet, dass** zur Korrektur die Grösse des Signales vom elektrischen Wertebereich in einen optischen Wertebereich unter Berücksichtigung der nichtlinearen Abhängigkeit zwischen der Stärke des elektrischen Signales und der optischen Leuchtdichte des Bildelementes transformiert wird, dass die Überlagerung zum Gesamtwert im optischen Wertebereich vorgenommen wird und dass der Gesamtwert vom optischen zurück in den elektrischen Wertebereich transformiert wird.

3. Verfahren nach Anspruch 1 oder 2,
**dadurch gekennzeichnet, dass** die Abhängigkeit zwischen den elektrischen Signalen und den optischen Leuchtdichten als Formel oder als Wertetabelle vorgegeben ist.

4. Verfahren nach einem der vorherigen Ansprüche,
**dadurch gekennzeichnet, dass** die Abhängigkeit zwischen den elektrischen Signalen und den optischen Leuchtdichten für den speziellen Typ des Bildschirms ausgemessen ist.

5. Verfahren nach einem der vorherigen Ansprüche,
**dadurch gekennzeichnet, dass** die Abhängigkeit zwischen den elektrischen Signalen und den optischen Leuchtdichten als normierte Leuchtdichte vorgegeben ist, die nach der Formel $I = {\left(k⋅u+h\right)}^{y}$ berechnet wird, wobei I die normierte Leuchtdichte, k ein Kontrastfaktor, u ein normiertes Videosignal, h die normierte Grundhelligkeit und y ein Exponent, insbesondere im Wertebereich zwischen 2.2 und 2.8, ist.

6. Verfahren nach einem der Ansprüche 1 bis 4, **dadurch gekennzeichnet, daß** in einem ersten Schritt jedes Signal uₐ eines Bildelementes in den optischen Bereich transformiert wird in u_{b} nach der Beziehung ${u}_{b} ( {u}_{a} ) = next_integer { ( {2}^{N} - 1 ) ⋅ {\left[{u}_{a}/\left({2}^{N}-1\right)\right]}^{y} } ,$ daß anschließend zwei transformierte Signale u_{b} mittels Alpha-Blending überlagert werden zu u_{c} und daß das überlagerte Signal rücktransformiert wird nach der Beziehung ${u}_{d} ( {u}_{c} ) = next_integer { ( {2}^{N} - 1 ) ⋅ {\left[{u}_{c}/\left({2}^{N}-1\right)\right]}^{1 / y} } ,$ wobei ***uₐ*** ∈{***0, 1* ......, *2^{N}* - *1***}, ***u_{b}*** ∈{***0, 1* ......, *2^{N} - 1***}, ***u_{c}*** ∈{***0, 1***........, ***2^{N}** - **1***} ***und u_{d}*** ∈{***0,1* ......, *2^{N} - 1***} ***sowie N die Bitzahl*** sind.

7. Verfahren nach einem der Ansprüche ***2 bis 6,* dadurch gekennzeichnet, dass** eine Transformation durch eine Näherungsfunktion angenähert wird.

8. Verfahren nach einem der Ansprüche 1 bis 7, ***in dem die Information*** einer Anti-Aliasing-Korrektur unterzogen wird.

9. Vorrichtung zur *Durchführung* des Verfahrens nach einem der Ansprüche 1 bis 8, *mit Signaleingängen, Mitteln zur Überlagerung der Signale und Mitteln zur Korrektur einer nichtlinearen Abhängigkeit zwischen der Stärke der elektrischen Signale und der optischen Leuchtdichte der Bildelemente eines an die Signalausgänge anschließbaren Bildschirms.*

10. *Vorrichtung nach Anspruch 9, **dadurch gekennzeichnet, dass** die Mittel zur Überlagerung der eingehenden Signale und zur Korrektur einer nichtlinearen Abhängigkeit mindestens ein Rechenmodul (8) umfassen.*

11. *Vorrichtung nach Anspruch 10, **dadurch gekennzeichnet, dass** zwischen den Signaleingängen und dem mindestens einen Rechenmodul (8) mindestens ein Transformatormodul (5) zur Transformation der eingehenden Signale angeordnet ist.*

12. *Vorrichtung nach Anspruch 11, **dadurch gekennzeichnet, dass** zwischen dem mindestens einen Rechenmodul (8) und den Signalausgängen mindestens ein Rücktransformator (10) angeordnet ist.*

## Claims

1. Method for graphically preparing information displayed on a matrix-organized screen, the screen being composed of a number of individual pixels whose light emission is respectively controlled by an electrical signal present at the pixel, the luminance of the light emission corresponding to a specific information value, in particular a colour and/or a brightness, and the method consisting in that two information values are superimposed to form a total value, corresponding particularly to an addition of the electrical signals assigned to the information values, this being done according to the principle of "alpha blending", **characterized in that** during the superimposition a correction is undertaken in which the nonlinear dependence between the intensity of the electrical signal and the optical luminance of the pixel is taken into account.

2. Method according to Claim 1, **characterized in that** for correction purposes the magnitude of the signal is converted from the electrical value range into an optical value range taking account of the nonlinear dependence between the intensity of the electrical signal and the optical luminance of the pixel, **in that** the superimposition for forming the total value is undertaken in the optical value range, and **in that** the total value is transformed from the optical value range back into the electrical value range.

3. Method according to Claim 1 or 2, **characterized in that** the dependence between the electrical signals and the optical luminances is prescribed as a formula or as a value table.

4. Method according to one of the preceding claims, **characterized in that** the dependence between the electrical signals and the optical luminances is dimensioned for the specific type of screen.

5. Method according to one of the preceding claims, **characterized in that** the dimension between the electrical signals and the optical luminances is prescribed as a normalized luminance which is calculated by the formula $l = {\left(k⋅u+h\right)}^{y} ,$ 1 being the normalized luminance, k a contrast factor, u a normalized video signal, h being the normalized basic brightness, and y an exponent, in particular in the value range of between 2.2 and 2.8.

6. Method according to one of Claims 1 to 4, **characterized in that** in a first step each signal uₐ of a pixel is transformed into the optical range in u_{b} using the relationship ${u}_{b} ( {u}_{a} ) = next_integer \left\{( {2}^{N} - 1 ) ⋅ {\left[{u}_{a}/\left({2}^{N}-1\right)\right]}^{y}\right\}$ in that subsequently two transformed signals u_{b} are superimposed by means of alpha blending to form u_{c}, and **in that** the superimposed signal is backtransformed using the relationship ${u}_{d} ( {u}_{c} ) = next_integer \left\{( {2}^{N} - 1 ) ⋅ {\left[{u}_{c}/\left({2}^{N}-1\right)\right]}^{1 / y}\right\}$ uₐ ε{0, 1...., 2^{N} -1}, u_{b} ε{0, 1....., 2^{N} -1}, u_{c}ε {0, 1....., 2^{N}-1} and u_{d} ε{0, 1....., 2^{N}-1}, and N being the bit number.

7. Method according to one of Claims 2 to 6, **characterized in that** the transformation is approximated by an approximation function.

8. Method according to one of Claims 1 to 7, in which the information is subjected to an anti-aliasing correction.

9. Device for carrying out the method according to one of Claims 1 to 8, having signal inputs, means for superimposing the signals and means for correcting a nonlinear dependence between the intensity of the electrical signals and the optical luminance of the pixels of a screen which can be connected to the signal outputs.

10. Device according to Claim 9, **characterized in that** the means for superimposing the incoming signals and for correcting a nonlinear dependence comprise at least one computation module (8).

11. Device according to Claim 10, **characterized in that** at least one transformer module (5) for transforming the incoming signals is arranged between the signal inputs and the at least one computation module (8).

12. Device according to Claim 11, **characterized in that** at least one inverse transformer (10) is arranged between the at least one computation module (8) and the signal outputs.

## Revendications

1. Procédé pour le conditionnement graphique d'informations représentées sur un écran de visualisation organisé en matrice, dans lequel l'écran de visualisation est constitué d'une multitude d'éléments d'images individuels dont l'émission lumineuse est respectivement contrôlée par un signal électrique appliqué à l'élément d'image, dans lequel la luminance de l'émission lumineuse correspond à une valeur définie de l'information, notamment à une couleur et/ou une luminosité et dans lequel le procédé réside dans le fait que deux valeurs d'informations sont superposées en une valeur globale, correspondant notamment à une addition des signaux électriques attribués aux valeurs d'informations, selon le principe de 1"'Alpha-Blending", **caractérisé en ce que** lors de la superposition, on effectue une correction dans laquelle on tient compte de la dépendance non linéaire entre la force du signal électrique et la luminance optique de l'élément d'image.

2. Procédé selon la revendication 1, **caractérisé en ce que** pour effectuer la correction, on transforme la grandeur du signal à partir du domaine des valeurs électriques vers le domaine des valeurs optiques en tenant compte de la dépendance non linéaire entre la force du signal électrique et la luminance optique de l'élément d'image, **en ce qu'**on effectue la superposition en une valeur globale dans le domaine des valeurs optiques et **en ce que** la valeur globale subit une transformation inverse depuis le domaine des valeurs optiques vers celui des valeurs électriques.

3. Procédé selon la revendication 1 ou 2, **caractérisé en ce que** la dépendance entre les signaux électriques et les luminances optiques est définie sous forme de formule ou de table de valeurs.

4. Procédé selon une des revendications précédentes, **caractérisé en ce que** la dépendance entre les signaux électriques et les luminances optiques est mesurée pour le type spécifique de l'écran de visualisation.

5. Procédé selon une des revendications précédentes, **caractérisé en ce que** la dépendance entre les signaux électriques et les luminances optiques est définie sous la forme de luminance normalisée calculée selon la formule $I = {\left(k⋅u+h\right)}^{y}$ dans laquelle I est la luminance normalisée, k un facteur de contraste, u un signal vidéo normalisé, h la luminosité normalisée du fond et y un exposant, notamment dans le domaine des valeurs entre 2,2 et 2,8.

6. Procédé selon une des revendications 1 à 4, **caractérisé en ce que** dans une première étape, chaque signal uₐ d'un élément d'image est transformé en u_{b} dans le domaine optique selon la relation ${u}_{b} ( {u}_{a} ) = next_integer { ( {2}^{N} - 1 ) ⋅ {\left[{u}_{a}/\left({2}^{N}-1\right)\right]}^{y} } ,$ en ce qu'on superpose ensuite au moyen de l'Alpha-Blending deux signaux u_{b} transformés pour obtenir u_{c} et **en ce que** le signal superposé subit la transformation inverse selon la relation ${u}_{d} ( {u}_{c} ) = next_integer \left\{( {2}^{N} - 1 ) ⋅ {\left[{u}_{c}/\left({2}^{N}-1\right)\right]}^{1 / y}\right\} ,$ dans laquelle uₐ ∈ {0,1 ..., 2^{N}-1} , u_{b} ∈ { 0, 1 ..., 2^{N}-1 }, u_{c}, ∈ 0, 1 ..., 2^{N}-1} , et u_{d} ∈ {0 , 1 ..., 2^{N}-1 } , et N est le nombre de bits.

7. Procédé selon une des revendications 2 à 6, **caractérisé en ce qu'**on obtient une transformation approximative au moyen d'une fonction d'approximation.

8. Procédé selon une des revendications 1 à 7, dans lequel les informations sont soumises à une correction d'anti-aliasing.

9. Dispositif pour l'exécution du procédé selon une des revendications 1 à 8, avec des entrées de signaux, des moyens pour la superposition des signaux et des moyens pour la correction d'une dépendance non linéaire entre la force des signaux électriques et la luminance optique des éléments d'images d'un écran de visualisation pouvant être branché aux sorties des signaux.

10. Dispositif selon la revendication 9, **caractérisé en ce que** les moyens pour la superposition des signaux d'entrée et pour la correction d'une dépendance non linéaire, comportent au moins un module de calcul (8).

11. Dispositif selon la revendication 10, **caractérisé en ce qu'**au moins un module transformateur (5) pour la transformation des signaux d'entrée est disposé entre les entrées des signaux et cet au moins un module de calcul (8).

12. Dispositif selon la revendication 11, **caractérisé en ce qu'**au moins un transformateur inverse (10) est disposé entre cet au moins un module de calcul (8) et les sorties des signaux.
